# FASCICULE DE BREVET EUROPEEN

(11) **EP 0 427 585 B1**
(45) Date de publication et mention de la délivrance du brevet: **03.03.1993**
(21) Numéro de dépôt: 90402938.6
(22) Date de dépôt: 19.10.1990
(51) Int. Cl.: F24F 11/00, F24F 11/04

(54) **Dispositif de commande pour installation de réglage du débit de ventilation d'un local à atmosphère contrôlée et cycle de fonctionnement**
Steuervorrichtung und Arbeitszyklus für die Durchflussregeleinrichtung der Lüftung eines Raumes mit kontrollierter Atmosphäre
Control device and operating cycle for a flow rate regulating system of a ventilation system of a room with controlled atmosphere

(30) Priorité: 06.11.1989 FR 8914752
(43) Date de publication de la demande: 15.05.1991
(73) Titulaire: SOCIETE D'ETUDE ET DE RECHERCHE EN VENTILATION ET AERAULIQUE S.E.R.V.A., 77600 Bussy-Saint-Georges (FR)
(72) Inventeur: Jardinier, Pierre, F-93460 Gournay S/Marne (FR)
(74) Mandataire: Maureau, Philippe

(56) Documents cités:
- DE-A- 3 223 424
- US-A- 4 331 291
- US-A- 4 545 524
- US-A- 4 783 045

## Description

La présente invention concerne un dispositif de réglage du débit de ventilation d'un local à atmosphère contrôlée, permettant de moduler les débits de ventilation, en fonction d'un signal électrique provenant, notamment, de sondes évaluant les besoins réels dans chaque local.

Il est habituel, pour effectuer ce type de régulation, de faire appel aux techniques utilisant un clapet ou une vanne actionné par un moteur.

Une telle solution présente l'inconvénient d'être onéreuse et de nécessiter une puissance élevée pour son fonctionnement.

Pour remédier à ces inconvénients, on sait aussi utiliser un réseau complémentaire haute pression pour actionner des vannes pneumatiques.

Toutefois, de tels dispositifs actuellement utilisés ne permettent pas de se servir de l'énergie de la vanne d'air pour effectuer le régulation du débit.

Il en résulte une perte importante d'énergie dans une chaîne complète de régulation qui permet de distribuer correctement l'air là où il est nécessaire.

La présente invention vise à remédier à ces inconvénients, en fournissant un dispositif de commande, et un cycle de fonctionnement permettant de réguler, à volonté, la ventilation d'un local à atmosphère contrôlée, tout en étant d'une réalisation facile et utilisable en toute circonstance.

A cette fin, elle concerne un dispositif de réglage de ventilation d'un local à atmosphère contrôlée, installation comprenant au moins une sonde placée dans le local considéré pour capter l'information désirée, telle que, la température, le taux d'hygrométrie le taux de dioxyde de carbone ou autres similaires, ou encore l'occupation ou l'inoccupation de ce local, une vanne, du genre vessie déformable, placée dans le conduit de ventilation du local et commandée par pression de pilotage de la vanne en fonction des informations captées par la sonde. Ce dispositif comporte, en combinaison, un diviseur de pression destiné à délivrer le pression de pilotage de la vanne à partir des différentes pressions P1 et P2 de deux sources de pression auxquelles il est raccordé, deux capsules déformables en fonction des signaux de consignes reçus et agissant sur un élément mobile du diviseur de pression avec des effets inverses pour faire varier la pression de pilotage en fonction des consignes précitées, des moyens d'alimentation en énergie, nécessaires à la variation de la pression interne dans les capsules, en fonction des consignes reçues, des moyens associés aux capsules permettant de s'affranchir des effets de la variation de la pression atmosphérique, et un organe de commande des moyens d'alimentation en énergie aptes à recevoir un signal émis par la sonde et à émettre, suivant un cycle prédéterminé, constitué d'une succession de périodes d'alimentation et de relaxation des deux capsules, un signal de commande de la pression de pilotage P3.

Selon une forme de réalisation de l'invention, le dispositif fonctionne en se référant à deux sources de pression P1,P2. L'une P2, qui est celle qui règne dans le conduit débouchant dans le local, constitue la pression supérieure, tandis que l'autre P1, qui est la pression ambiante, constitue la pression inférieure.

Le diviseur de pression de ce dispositif comprend un corps présentant deux orifices d'entrée dont chacun est relié à l'une des sources de pression précitées et un orifice de sortie relié à l'orifice de pilotage de la vanne avec interposition, entre les orifices d'entrée et l'orifice de sortie, d'un organe mobile, tel qu'un noyau ou tiroir, mobile axialement, permettant de modifier le rapport du mélange des pressions d'entrée qui détermine la pression de sortie ou pression de pilotage.

Conformément à une forme préférée de réalisation de l'invention, chaque capsule déformable est constituée par un corps, en forme d'enveloppe fermée, dont une partie de paroi est élastiquement mobile en direction de l'organe mobile du diviseur de pression, en vue de la déplacer dans la position déterminée par le signal de consigne reçu, par cette capsule, de l'organe de commande.

Avantageusement, l'enveloppe rigide renferme un faible volume et sa partie de paroi élastiquement mobile est constituée par une membrane déformable, rapportée ou non, consommant une faible énergie de déformation.

Selon une caractéristique intéressante de l'invention, la paroi de l'une des capsules a une épaisseur inférieure à celle de l'autre capsule.

Cela permet d'obtenir un fonctionnement qui nécessite une consommation minime en énergie.

Selon une autre caractéristique de l'invention, les deux capsules sont reliées à l'air extérieur par un passage calibré du type microfuite contrôlée, de telle manière que les quantités d'air qui peuvent s'échapper pendant les périodes d'alimentation des capsules, sont négligeables.

Une telle fuite permet d'équilibrer la pression interne de la capsule avec la pression ambiante en un temps assez long par rapport aux durées des différentes séquences du cycle de commande, et de cette façon de s'affranchir des variations de la pression atmosphérique.

En effet, les variations barométriques naturelles sont toujours lentes et l'équilibre peut ainsi se faire par l'intermédiaire de la fuite, ce qui autorise un fonctionnement correct de l'appareil de commande, quelles que soient les conditions métérologiques et les altitudes d'utilisation.

Selon une autre caractéristique de l'invention, les moyens de déplacement de la partie de paroi mobile de chaque capsule en direction de l'élément mobile du diviseur de pression sont constitués par un élément chauffant, de type résistif, dont la température augmente en fonction du courant électrique appliqué, ce qui a pour effet d'augmenter la pression interne de cette capsule et de repousser sa partie de paroi mobile.

Cette forme d'exécution des capsules est avantageuse car, dans ce cas, les éléments chauffants peuvent être alimentés par une puissance de 1 Watt, ce qui constitue une très faible consommation d'énergie.

Avantageusement, l'organe de commande permet de déclencher des périodes d'alimentation en énergie des capsules, de programmer une succession de périodes d'alimentation de ces capsules, de sélectionner une période d'alimentation d'une des deux capsules qui doit, par son action sur l'élément mobile du diviseur de pression, déterminer l'ouverture de la vanne en fonction des signaux provenant de la sonde, recueillis pendant la période de ralaxation, et de définir pour cette période la puissance à fournir à cette capsule en fonction des signaux provenant de la sonde pendant cette période de relaxation.

De cette façon, ce dispositif de commande permet de moduler les débits de ventilation en fonction des besoins réels existant dans chaque local.

Cet organe de commande des moyens d'alimentation en énergie permet de déclencher des périodes d'alimentation en énergie des capsules dont la durée est limitée au temps nécessaire pour que les déformations desdites capsules atteignent pratiquement un état d'équilibre.

De plus, il permet la programmation d'une succession de ces phases d'alimentation en les séparant par des phases, généralement plus longues, de relaxation des capsules dont les durées peuvent être fixes ou dépendantes des variations des informations recueillies par la sonde.

Cet organe de commande autorise, pour une phase d'alimentation donnée, la capsule qui doit, par son action sur le diviseur de pression, déterminer l'ouverture de la vanne en fonction des signaux provenant de la sonde pendant la ou les dernières phases de relaxation.

Enfin, il détermine, pour une phase d'alimentation déterminée, la puissance à fournir à la capsule correspondante, en fonction des signaux provenant de la sonde, pendant la ou les dernières phases de relaxation.

Selon une forme de réalisation de l'invention, la sonde de détection placée dans le local est une sonde à infrarouge.

Cette sonde permet de détecter la présence de l'occupation ou de l'inoccupation dans le local.

Avantageusement, les moyens d'alimentation en énergie des deux capsules sont constitués par au moins une pile électrique.

Ces moyens d'alimentation en énergie des deux capsules ont une puissance variable de manière à permettre, à partir d'un certain seuil, uniquement le déplacement de la paroi la plus fine de ces deux capsules.

Cela autorise un fonctionnement de ce dispositif lui permettant en toute sécurité de réguler l'atmosphère du local. En effet, dans le cas où la puissance des moyens d'alimentation ne permet plus l'alimentation des éléments chauffants que pour une seule des deux capsules, ceux-ci entraînent le diviseur de pression en une position telle que le conduit relié de la pression supérieure est obturé. De cette façon, la vessie est soumise à la pression inférieure et le débit en air est maximum.

Avantageusement, à l'élément mobile du diviseur de pression est associé un frein destiné à éliminer toute poursuite parasitaire de sa course.

Ce frein permet notamment de maintenir la position de l'élément mobile, en s'affranchissant de l'inclinaison du dispositif et de l'influence de toute source de vibration pouvant éventuellement modifier le règlage.

Selon une autre caractéristique intéressante de l'invention, le conduit de sortie de la pression de pilotage comporte un étranglement de forme conique.

Cet étranglement permet de limiter tout phénomène de pompage et de cette manière d'améliorer la qualité de la régulation.

Selon un premier mode d'utilisation de ce dispositif, son cycle de fonctionnement, dont la durée totale est de plusieurs minutes, comprend quatre périodes :
- une première période durant laquelle l'organe de commande émet un signal de consigne transmis à la première capsule, c'est à dire à celle destinée à la remise en position d'origine de l'élément mobile du diviseur de pression, de telle sorte que l'orifice d'entrée relié à la source de pression supérieure communique avec l'orifice de sortie fournissant la pression de pilotage de la vanne, tandis que l'autre orifice d'entrée est obturé, l'autre capsule ne recevant aucun signal,
- une deuxième période prévue pour permettre la relaxation des deux capsules, aucune ne recevant un signal de consigne, l'élément mobile du diviseur de pression conservant sa position,
- une troisième période durant laquelle chaque sonde émet un signal d'information transmis à l'organe de commande et qui émet lui-même un signal de commande transmis à la seconde capsule, destinée au déplacement, en sens inverse de l'organe mobile du diviseur de pression, sur une course déterminée par les informations délivrées par la sonde de détection, en vue d'obtenir un mélange approprié des deux pressions d'alimentation de la pression de pilotage de la vanne correspondant au besoin du local, l'autre capsule ne recevant aucun signal,
- une quatrième période, dont la durée est supérieure à 50 % de la durée du cycle complet, est prévue pour permettre la relaxation des deux capsules, aucune ne recevant de signal de consigne, de sorte que l'élément mobile du diviseur de pression garde la même position que lors de la précédente période, et la cycle recommence.

Avantageusement, la durée de la quatrième période est la plus importante du cycle, afin de préserver au maximum la faible utilisation d'énergie. Il faut noter que la vessie gonflée par la pression de pilotage reste dans la même position durant toute cette quatrième période, ce qui favorise l'équilibre global du réseau, et évite tout phénomène de pompage.

Selon une variante du mode d'utilisation de ce dispositif, son cycle de fonctionnement comprend les trois périodes suivantes :
- une première période durant laquelle l'organe de commande émet un signal de consigne transmis à la capsule destinée au déplacement de l'élément mobile du diviseur de pression à une position déterminée, par les informations de commande émises par chaque sonde de détection du local, pour obtenir une pression de sortie de la vanne appropriée au besoin en ventilation du local, tandis que l'autre capsule ne reçoit aucun signal de consigne,
- une deuxième période prévue pour la relaxation des deux capsules, aucune ne recevant de signal de consigne, l'élément mobile du diviseur de pression conservant sa position, et
- une troisième période durant laquelle la valeur du signal émis par la sonde de détection dans le local est comparée à celle de la précédente mesure et durant laquelle, si le besoin de ventilation est plus important, l'organe de commande émet un signal de consigne transmis à la capsule destinée au déplacement du diviseur de pression de telle sorte que l'orifice d'entrée relié à la source de pression inférieure communique plus largement avec l'orifice de sortie de manière à fournir une pression de pilotage de la vanne plus proche de la pression inférieure, la vessie étant de cette façon soumise à une pression plus proche de P1 de telle façon que son volume diminue et que le débit d'air augmente, et si, au contraire, le besoin en ventilation détecté par chaque sonde de local est plus faible, l'organe de commande émet un signal de consigne transmis à l'autre capsule de telle sorte que l'élément mobile du diviseur de pression, déplacé en sens inverse à l'orifice d'entrée relié à la source de pression supérieure, communique plus largement avec l'orifice de sortie de manière à fournir une pression de pilotage de la vanne plus proche de la pression supérieure, la vessie étant de cette façon soumise à une pression plus proche de P2 de telle façon que son volume augmente et que le débit d'air diminue.

Ce mode de fonctionnement supprime le passage systématique à la pression inférieure lors des premières et deuxièmes périodes du cycle précédent, ce qui permet d'augmenter la stabilité des pressions dans les réseaux de ventilation et d'éviter la présence d'un étranglement dans le conduit de sortie de la pression de pilotage de la vanne.

Ce mode de régulation est particulièrement bien adapté à la ventilation, puisque la concentration en polluants évolue toujours à des vitesses assez faibles, un cycle de commande trop rapide n'étant ni nécessaire, ni souhaitable pour la stabilité globale de grosses installations.

Avantageusement, l'organe de commande des éléments chauffants est agencé pour effectuer des comparaisons de plusieurs signaux provenant de différentes sondes situées dans le local, des examens d'ordre prioritaire, avant d'élaborer le signal de consignes transmis aux capsules.

Selon une autre variante du mode d'utilisation de ce dispositif, son cycle de fonctionnement comprend :
- une première période qui commence, dès lors que la sonde détecte une présence, alors que la vessie a un volume maximum et que le début de ventilation est minimum, par l'émission d'un signal de consigne C2 de l'organe de commande transmis à la capsule B destinée au déplacement en sens inverse du diviseur de pression de telle sorte que l'orifice d'entrée relié à la source de pression P1 communique avec l'orifice de sortie, l'autre orifice d'entrée relié à la pression P2 étant obturé, en fournissant ainsi une pression de pilotage P3 de la vessie, cette vessie étant de cette façon soumise à la presssion P1 et son volume minimum, ce qui correspond à un débit en air qui est maximum, cette période se poursuivant en maintenant cet état tant que des signaux de détection de présence se succèdent à des intervalles de temps inférieurs à une durée pré-déterminée
- une seconde période qui commence, dès lors que la sonde n'a pas détecté de présence pendant l'intervalle de temps de durée pré-déterminée précitée, alors que la vessie a un volume minimum et un débit en air maximum, par l'émission d'un signal de consigne C1 de l'organe de commande transmis à la capsule A relié à la source de pression P1 de telle sorte que l'orifice d'entrée relié à la source de pression P2 communique avec l'orifice de sortie, tandis que l'orifice relié à la pression P1 est obturé, en fournissant de cette façon une pression de pilotage P3 de la vessie, cette vessie étant alors soumise à la pression P2, son volume étant maximum et le débit en air minimum, cette période se poursuivant en maintenant cet état, tant qu'une présence n'est pas détectée.

Le dispositif de cette manière fonctionne suivant un cycle du "tout ou rien", ce qui augment ses possibilités d'utilisation. En outre, il est utilisé, suivant ce mode de réalisation pour commander le réglage du débit de la ventilation du local à atmosphère contrôlée, dans le cas où le local est occupé par des personnes.

Cela permet à l'élément mobile du diviseur de pression de n'occuper que deux positions correspondant respectivement à un débit maximum et minimum de l'air.

De cette manière, cela diminue la consommation importante d'énergie, en autorisant, suivant l'occupation du local par une personne, à l'élément mobile du diviseur de pression de rester dans une même position.

De toute façon, l'invention sera bien comprise à l'aide de la description qui suit, en référence au dessin schématique annexé représentant, à titre d'exemples non limitatifs, une forme de réalisation de ce dispositif et en illustrant deux modes de fonctionnement :
Figure 1 en est vue d'une installation de régulation utilisant le dispositif de l'invention ;
Figure 2 en est une vue en coupe du dispositif de commande ;
Figures 3 à 10 en sont des vues illustrant différentes étapes de son cycle de fonctionnement, suivant un premier mode d'utilisation ;
Figures 11 à 18 en sont des vues similaires aux figures 3 à 10 illustrant différentes étapes de son cycle de fonctionnement, suivant un second mode d'utilisation.

La figure 1 représente une vue d'une installation de régulation utilisant le dispositif de commande de l'invention.

Une sonde 1 de détection du besoin de ventilation est placée dans une pièce 7. Des signaux S émanant de cette sonde sont acheminés, par un moyen approprié, vers l'organe de commande 2 qui les transforme en consignes C1 et C2 ; C1 est une valeur de consigne de référence, c'est à dire indépendante du besoin en ventilation, ce qui permet la remise à l'origine du dispositif de commande, tandis que C2 est une valeur de consigne dépendant du besoin de ventilation du local à atmosphère contrôlée, et qui permet à la chaîne de commande de fournir une réponse appropriée aux besoins.

L'air circule du conduit 6 vers le local à ventiler, comme représenté par des flêches sur cette figure.

Le dispositif de commande 3 d'une part reçoit, par des moyens connus de transmission de signaux, les consignes C1 et C2 provenant de l'organe de commande 2 et, d'autre part, communique par deux conduits avec deux sources de pression différentes P1,P2. L'une des pressions P2, qui constitue la pression supérieure, est celle qui règne dans le conduit 6 débouchant dans le local 7, tandis que l'autre P1, qui est celle qui est la pression ambiante, constitue la pression inférieure. A partir de ces informations, il élabore une pression de pilotage P3 directement injectée dans l'élément de commande 4 qui est une vanne du genre vessie, dont le gonflement est lié à la valeur de cette pression de pilotage P3, et qui libère un passage plus ou moins grand pour l'air véhiculé dans le conduit 6, débouchant dans le local 7, selon que la pression de pilotage est plus ou moins élevée. La présence d'un environnement à géométrie étudiée 5 permet d'associer des débits connus aux différentes valeurs de P3.

Le dispositif de commande 3, dont une vue en coupe est représentée à la figure 2, est un moyen de traitement et de mise en forme des signaux de commande, il engendre le cycle de déformations alternées dans les deux capsules A et B.

Comme le montre la figure 2, ce dispositif de commande 3 comprend un diviseur de pression 8 dont le corps présente deux orifices d'entrée 8e et 8d, chacun étant relilé à l'une des sources de pression précitées et un orifice de sortie 8f relié à l'orifice de pilotage de la vanne 4 avec interposition, entre les orifices d'entrée 8e et 8d et l'orifice de sortie 8f, d'un noyau ou tiroir mobile axialement, du type piston 9 cylindrique 9. Ce piston 9 est constitué par deux embouts 9a et 9b solidaires d'un élément central 9c de diamètre inférieur, ce qui permet de modifier le rapport du mélange de la pression d'entrée, rapport qui détermine la pression de sortie P3 ou pression de pilotage en fonction de la position de ses extrémités par rapport aux orifices d'entrée des pressions précitées.

Deux capsules A et B situées de part et d'autre de l'élément mobile, chacune d'elles étant constituée par un corps 10a et 10b en forme d'enveloppe fermée de faible volume et dont une partie de paroi 11a, 11b est élastiquement mobile en direction de l'élément mobile 8 du diviseur de pression 9, en vue de la déplacer dans la position déterminée par le signal de consigne C1, C2 reçu du l'organe de commande 2. Chaque capsule A et B comporte un passage calibré 12a, 12b de faible section constituant une microfuite contrôlée qui est reliée à l'extérieur et un élément chauffant du type résistif 13a, 13b dont la température augmente en fonction du courant électrique appliqué, ce qui a pour effet d'augmenter la pression interne de celle-ci et de repousser la partie de la paroi mobile 11a, 11b. Un frein 14 est placé sur la partie externe de chaque embout 9a, 9b de l'élément mobile 9 de manière à éviter toute poursuite parasitaire de sa course.

Le conduit de sortie 8f de la pression de pilotage P3 comporte un étranglement de forme conique 15 qui permet de limiter tout phénomène de pompage et de limiter le temps destiné au rétablissement de la pression de pilotage P3.

Un premier mode d'utilisation de ce dispositif est illustré par les figures 3 à 10.

A ce premier mode d'utilisation correspond un cycle de fonctionnement d'une durée totale de quelques minutes et comprenant quatre périodes T1, T2, T3, T4.

La première, T1, illustrée par les figures 3 et 4, est destinée à remettre l'élément mobile 9 du diviseur de pression 8 du dispositif de commande 3 dans sa position d'origine. Une consigne C1, est fournie à l'élément chauffant 13a de la capsule A ; cette consigne est maintenue pendant un temps déterminé, de telle sorte que l'élément mobile 9 du diviseur de pression 8 est entraîné en position extrême par la déformation de la zone élastique 11a, ce qui a pour conséquence que l'orifice d'entrée 8d relié à la source de pression inférieur c'est à dire de la pression P1 se trouve obturé de manière à ce que l'orifice d'entrée 8e relié à la source de pression supérieure P2 communique totalement avec l'orifice de sortie 8f de pression de sortie P3 de la vanne 4, la pression de pilotage P3 étant de cette façon égale à la pression P2. La vessie 4 est de cette façon soumise à la pression P2 et son volume est maximum, ce qui correspond à un débit d'air qui est minimum. L'autre capsule B ne recevant aucun signal.

La deuxième période T2, illustrée par les figures 5 et 6 est destinée à permettre le retour dans son état initial de la zone déformée 11a, aucune des deux capsules ne reçoit de signal de consigne, l'élément mobile 9 de diviseur de pression 8 conservant sa position de manière à ce que la pression de sortie P3 soit toujours égale à la pression P2.

La troisième période T3, illustrée par les figures 7 et 8, est destinée à placer l'élément mobile 8 du diviseur de pression 9 dans une position dépendante du signal de détection S émis par la source 1.

L'information captée par la sonde 1 est transmise à l'organe de commande 2 qui émet un signal de commande ou consigne C2 à l'élément chauffant 13b de la seconde capsule B, destinée au déplacement en sens inverse de l'organe mobile 9 du diviseur de pression 8 sur une course déterminée par la valeur de la consigne C2, grâce au déplacement de la zone élastique 11b en vue d'obtenir la pression de pilotage par le mélange ainsi obtenu des deux pressions d'alimentation. Le cycle représenté permet d'associer, à une valeur de consigne égale aux 3/4 de la consigne maximale une valeur de pression de pilotage P3 égale aux 3/4 de la différence des presions (P1-P2), et, la réponse est de ce fait linéaire sur toute la plage de régulation.

Le chauffage de la capsule B peut s'effectuer soit pendant un temps variable en fonction des informations de la sonde de détection 1 avec une puissance constante, soit pendant un temps constant avec une puissance variable en fonction des informations de la sonde 1.

La quatrième période T4, représentée sur les figures 9 et 10 dont la durée est supérieure à 50 % de la durée totale du cycle, est destinée à maintenir l'élément mobile 9 du diviseur de pression 8 dans sa position déterminée par la période précédente de manière à ce que la pression de pilotage P3 reste égale aux 3/4 de (P1-P2), durant cette période aucune des capsules ne reçoit un signal de consigne.

La deuxième capsule B retrouve ainsi la position non déformée, la zone élastique ayant gardé sa position, de la même façon que la capsule A lors de la deuxième période. Puis, il y a retour à la période T1.

Selon un autre mode d'utilisation de ce dispositif, son cycle de fonctionnement peut être celui illustré par les figures 11 à 15.

Ce cycle a une durée totale de plusieurs minutes et comprend au départ, trois périodes T1, T2, T3 suivies d'une succession de période T2 et T3.

La première période T1 est illustrée par les figures 11 et 12. Durant cette période, l'organe de commande 2 transmet une consigne C2, correspondant au signal S émis par la sonde 1, à l'élément chauffant 13b de la capsule B dont la zone élastique 11b se déforme et provoque le déplacement de l'élément mobile 9 du diviseur de pression 8 dans une position voulue définie par les paramètres de commande et ceci afin d'obtenir une pression de pilotage P3 de la vanne 4 appropriée aux besoins de ventilation du local 7, l'autre capsule A ne recevant aucun signal de consigne.

La deuxième période T2 est illustrée par les figures 13 et 14. Durant cette période aucune capsule ne reçoit un signal de consigne pendant un temps défini, l'élément mobile 9 du diviseur de pression 8 conservant sa position. La zone élastique 11b retrouve aussi une position non déformée, et la pression de pilotage P3 garde la même valeur que lors de la période précédente.

Durant la troisième période T3 illustrée par les figures 15 et 18, la valeur du signal S de la sonde 1 est comparée à la valeur qu'il avait lors de la précédente mesure.

Si la nouvelle mesure indique un besoin en ventilation plus important, comme plus particulièrement représenté aux figures 15 et 16, l'organe de commande 2 émet un signal de consigne C2 destinée au déplacement de l'élément mobile 9 du diviseur de pression 8 par suite de la déformation de la zone élastique 11b de la capsule B, de telle sorte que l'orifice d'entrée 8d relié à la source de pression inférieure P1 communique plus largement avec l'orifice de sortie 8f fournissant ainsi une pression de pilotage P3 de la vanne 4 plus proche de la pression inférieure P1. la vessie 4 est de cette façon soumise à une pression plus proche de P1 son volume diminue et le débit d'air augmente.

Si au contraire, la nouvelle mesure indique un besoin en ventilation moins important, comme représenté aux figures 17 et 18, il y a une émission par l'organe de commande 2 d'une consigne C1 transmise à la capsule A destinée au déplacement de l'élément mobile 9 du diviviseur de pression 8 en sens inverse, par suite de la déformation de sa zone élastique 11a, de telle sorte que l'orifice d'entrée 8e relié à la sonde de pression supérieure P2 communique plus largement avec l'orifce de sortie 8f fournissant une pression de pilotage P3 plus proche de P2. La vessie 4 est de cette façon soumise à une pression plus proche de P2, son volume augmente et le débit d'air diminue.

## Revendications

1. Dispositif de réglage du débit de ventilation d'un local à atmosphère contrôlée comprenant au moins une sonde (1) placée dans le local (7) considéré pour capter l'information désirée, telle que, la température, le taux d'hydrométrie, le taux de dioxyde de carbone ou autres similaires, ou encore l'occupation ou l'inoccupation de ce local (7), une vanne (4), du genre vessie déformable, placée dans le conduit (6) de ventilation du local (7) et commandée par pression de pilotage (P3) de la vanne (4) en fonction des informations captées par la sonde (1), caractérisé en ce qu'il comprend en combinaison, un diviseur de pression (8) destiné à délivrer la pression de pilotage (P3) de la vanne (4) à partir des différentes pressions (P1) et (P2) de deux sources de pression auxquelles il est raccordé, deux capsules déformables (A, B) en fonction des signaux de consignes reçus, et agissant sur un élément mobile (9) du diviseur de pression (8) avec des effets inverses pour faire varier la pression de pilotage (P3) en fonction des consignes précitées, des moyens d'alimentation en énergie (13a, 13b), nécessaires à la variation de la pression interne dans les capsules (A, B), en fonction des consignes reçues, des moyens (12a,12b) associés aux capsules (A,B) permettant de s'affranchir des effets de la variation de la pression atmosphérique, et un organe de commande (2) des moyens d'alimentation en énergie (13a,13b) aptes à recevoir un signal (S) émis par la sonde (1) et à émettre, suivant un cycle prédéterminé constitué d'une succession de périodes d'alimentation et de relaxation des deux capsules (A,B), un signal de commande de la pression de pilotage (P3).

2. Dispositif selon la revendication 1, caractérisé en ce que chaque capsule (A, B) déformable est constituée par un corps (10a, 10b), en forme d'enveloppe fermée, dont une partie de paroi (11a, 11b) est élastiquement mobile en direction de l'élément mobile (9) du diviseur de pression (8) en vue de le déplacer dans la position déterminée par le signal de consigne reçu, par cette capsule, de l'organe de commande (2).

3. Dispositif selon la revendication 2, caractérisé en ce que la paroi (11b) de la capsule (B) a une épaisseur inférieure à la paroi (11a) de la capsule (A).

4. Dispositif selon la revendication 1, caractérisé en ce que les deux capsules (A, B) sont reliées à l'air extérieur par un passage calibré (12a, 12b) du type microfuite contrôlée, de telle manière que les quantités d'air qui peuvent s'échapper des capsules (A,B) pendant les périodes d'alimentation, sont négligeables.

5. Dispositif selon la revendication 1, caractérisé en ce que les moyens de déplacement de la partie de paroi mobile (11a, 11b) de chaque capsule (A, B) en direction de l'élément mobile (9) du diviseur de pression (8) sont constitués par un élément chauffant (13a, 13b), du type résistif, dont la température augmente en fonction du courant électrique appliqué, ce qui a pour effet d'augmenter la pression interne de cette capsule et de repousser sa partie de paroi mobile.

6. Dispositif selon la revendication 1, caractérisée en ce que l'organe de commande (2) permet de déclencher des périodes d'alimentation en énergie des capsules (A,B), de programmer une succession de périodes d'alimentation des capsules (A,B), de sélectionner pour une période d'alimentation donnée la capsule qui doit par son action sur l'élément mobile (8) du diviseur de pression (9), déterminer l'ouverture de la vanne (4) en fonction des signaux provenant de la sonde (1) recueillis pendant la période de relaxation, et de définir, pour cette période, la puissance à fournir à la capsule précitée en fonction des signaux provenant de la sonde (1) pendant ladite période de relaxation.

7. Dispositif selon la revendication 1, caractérisé en ce que la sonde de détection (1) placée dans le local (7) est une sonde à infrarouge.

8. Dispositif selon la revendication 1, caractérisé en ce que les moyens d'alimentation en énergie des capsules (A,B) sont constitués par au moins une pile électrique.

9. Dispositif selon la revendication 1, caractérisé en ce que, à l'élément mobile (9) du diviseur de pression (8) est associé un frein (14) destiné à éliminer toute poursuite parasitaire de sa course.

10. Dispositif selon la revendication 1, caractérisé en ce que le conduit de sortie (8f) de la pression de pilotage (P3) comporte un étranglement (15) de forme conique.

11. Cycle de mise en oeuvre du dispositif selon la revendication 1, caractérisé en ce que la durée totale est de plusieurs minutes et qu'il comprend les quatre périodes suivantes :
- une première période durant laquelle l'organe de commande émet un signal (C1) de consigne transmis à la première capsule (A), c'est à dire à celle destinée à la remise en position d'origine de l'élément mobile (9) du diviseur de pression (S), de telle sorte que l'orifice d'entrée (8e) relié à la source de pression (P2), communique avec l'orifice de sortie (8f) fournissant la pression de pilotage (P3) de la vanne (4), la vessie (4) est de cette façon soumise à la pression (P2), tandis que l'autre orifice d'entrée (8d) est obturé, l'autre capsule (B) ne recevant aucun signal,
- une deuxième période prévue pour permettre la relaxation des deux capsules (A, B), aucune ne recevant un signal de consigne, l'élément mobile (9) du diviseur de pression (8) conservant sa position,
- une troisième période durant laquelle chaque sonde (1) émet un signal d'information transmis à l'organe de commande (2) qui émet lui-même un signal de commande transmis à la seconde capsule (B), destinée au déplacement, en sens inverse de l'organe mobile (9) du diviseur de pression (8), sur une course déterminée par les informations délivrées par la sonde de détection (1), en vue d'obtenir un mélange approprié des deux pressions (P1, P2) d'alimentation de la pression de pilotage (P3) de la vanne (4) correspondant au besoin du local (7), l'autre capsule (A) ne recevant aucun signal, et
- une quatrième période dont la durée est supérieure à 50 % de la durée du cycle complet prévue pour permettre la relaxation des deux capsules (A, B), aucune ne recevant de signal de consigne, de sorte que l'élément mobile (9) du diviseur de pression (8) garde la même position que lors de la précédente période, et le cycle recommence.

12. Cycle de mise en oeuvre du dispositif selon la revendication 1, caractérisé en ce que la durée totale est de plusieurs minutes et qu'il comprend les trois périodes suivantes :
- une première période durant laquelle l'organe de commande (2) émet un signal de consigne (C2) transmis à la capsule (8) destinée au déplacement de l'élément mobile (9) du diviseur de pression (S) à une position déterminée par les informations de commande émises par chaque sonde (1) de détection du local (7), pour obtenir une pression de sortie (P3) de la vanne (4) appropriée au besoin en ventilation du local (7), tandis que l'autre capsule (A) ne reçoit aucun signal de consigne,
- une deuxième période prévue pour la relaxation des deux capsules (A, B), aucune ne recevant de signal de consigne, l'élément mobile (9) du diviseur de pression (8) conservant sa position, et
- une troisième période durant laquelle la valeur du signal (S) émis par la sonde de détection (1) dans le local est comparée à celle de la précédente mesure et durant laquelle, si le besoin de ventilation est plus important, l'organe de commande (2) émet un signal (C2) de consigne transmis à la capsule destinée au déplacement du diviseur de pression (9) de telle sorte que l'orifice d'entrée (8d) relié à la source de pression inférieure (P1) communique plus largement avec l'orifice de sortie (8f) de manière à fournir une pression de pilotage (P3) de la vanne (4) plus proche de la pression inférieure (P1), la vessie (4) étant de cette façon soumise à une pression plus proche de (P1), son volume diminue et le débit d'air augmente, et si, au contraire, le besoin en ventilation détecté par chaque sonde (1) de local (7) est plus faible, l'organe de commande (2) émet un signal (C1) de consigne transmis à l'autre capsule (A), de telle sorte que l'élément mobile (9) du diviseur de pression (8) est déplacé en sens inverse de telle manière que l'orifice d'entrée (8e) relié à la source de pression supérieure (P2) communique plus largement avec l'orifice de sortie (8f) de manière à fournir une pression de pilotage (P3) de la vanne (4) plus proche de la pression supérieure (P2), la vessie (4) étant de cette façon soumise à la pression la plus proche de (P2), son volume augmente et le débit d'air diminue.

13. Cycle de mise en oeuvre du dispositif selon la revendication 1, caractérisé en ce qu'il comprend :
- une première période qui commence, dès lors que la sonde (1) détecte une présence, alors que la vessie (4) a un volume maximum et que le débit de ventilation est minimum par l'émission d'un signal de consigne (C2) de l'organe de commande transmis à la capsule (B) destinée au déplacement en sens inverse du diviseur de pression de telle sorte que l'orifice d'entrée (8d) relié à la nouvelle pression P1 communique avec l'orifice de sortie (8f), l'autre orifice d'entrée relié à la pression P2 étant obturé, en fournissant ainsi une pression de pilotage P3 de la vessie, cette vessie étant de cette façon soumise à la pression P1 et son volume minimum, ce qui correspond à un débit en air qui est maximum, cette période se poursuivant en maintenant cet état tant que des signaux (S) de détection de présence se succèdent à des intervalles de temps inférieurs à une durée pré-déterminée
- une seconde période qui commence, dès lors que la sonde (1) n'a pas détecté de présence pendant l'intervalle de temps de durée pré-déterminée précitée, alors que la vessie a un volume minimum et un débit en air maximum, par l'émission d'un signal de consigne (C1) de l'organe de commande transmis à la capsule (A) reliée à la source de pression P1 de telle sorte que l'orifice d'entrée (8e) relié à la source de pression P2 communique avec l'orifice de sortie (8f), tandis que l'orifice (8d) relié à la pression P1 est obturé, en fournissant de cette façon une pression de pilotage P3 de la vessie (4), cette vessie (4) étant alors soumise à la presson P2, son volume étant maximum et le débit en air minimum, cette période se poursuivant, en maintenant cet état, tant qu'une présence n'est pas détectée.

## Claims

1. A device for controlling the ventilation flow rate of a room with a controlled atmosphere comprising at least one sensor (1) placed in the room (7) in question to pick up the desired data such as its temperature, hygrometric rate, carbon dioxide rate or the like, or also to determine whether this room (7) is occupied or unoccupied, a valve (4) of the deformable bladder type placed in the ventilation duct (6) of the room (7) and controlled by the pressure (P3) for controlling the valve (4) according to the data picked up by the sensor (1), characterized in that it includes in combination a pressure divider (B) intended to deliver the pressure (P3) for controlling the valve (4) from different pressures (P1) and (P2) from two pressure sources to which it is connected, two capsules (A,B) deformable according to the command signals received, and acting on a movable element (9) of the pressure divider (B) with opposite effects so as to cause the control pressure (P3) to vary according to the above mentioned commands, means (13a, 13b) for feeding the energy required for the variation of the internal pressure in the capsules (A,B) according to the commands received, means (12a,12b) associated with the capsules (A,B) making it possible to become independent of the effects of atmospheric pressure variations and a device (2) for controlling the energy supply means (13a, 13b) capable of receiving a signal (S) emitted by the sensor (1) and of emitting, in accordance with a predetermined cycle constituted by a succession of periods for the feeding and relaxation of the two capsules (A,B), a command signal for controlling the pressure (P3).

2. A device according to claim 1, characterized in that each deformable capsule (A,B) is constituted by a body (10a,10b) in the shape of a closed shell whereof one wall portion (11a, 11b) is elastically movable towards the movable element (9) of the pressure divider (8) so as to displace it into the position determined by the command signal received by this capsule from the control device (2).

3. A device according to claim 2, characterized in that the wall (11b) of the capsule (B) has a thickness that is less than that of the wall (11a) of the capsule (A).

4. A device according to claim 1, characterized in that the two capsules (A,B) are connected to the ambient air by a calibrated, controlled microleakage-type duct (12a,12b) in such a way that the quantities of air that may escape from the capsules (A,B) during the feeding periods are negligible.

5. A device according to claim 1, characterized in that the means for displacing the movable wall portion (11a,11b) of each capsule (A, B) towards the movable element (9) of the pressure divider (8) are constituted by a resistor-type heating element (13a,13b) whose temperature increases according to the electric current supplied, which has the effect of increasing the internal pressure of this capsule and of pushing back its movable wall portion.

6. A device according to claim 1, characterized in that the control device (2) makes it possible to start periods for feeding energy to the capsules (A, B) to program a succession of feeding periods for the capsules (A, B), to select for a given feeding period the capsule that has to determine the opening of the valve (4) by its action on the movable element (8) of the pressure divider (9) according to the signals coming from the sensor (1) picked up during the relaxation period, and to define for this period the power to be supplied to the above mentioned capsule according to the signals coming from the sensor (1) during the said relaxation period.

7. A device according to claim 1, characterized in that the detection sensor (1) placed in the room (7) is an infrared sensor.

8. A device according to claim 1, characterized in that the means for feeding energy to the capsules (A,B) are constituted by at least one electric battery.

9. A device according to claim 1, characterized in that the movable element (9) of the pressure divider (8) is associated with a brake (14) intended to eliminate any stray continuation of its travel.

10. A device according to claim 1, characterized in that the outlet duct (8f) for the control pressure (P3) includes a conically shaped constriction (15).

11. An operating cycle for the device according to claim 1 characterized in that the total duration takes several minutes and that it includes the following four periods.
- a first period during which the control device emits a command signal (C1) transmitted to the first capsule (A), that is to say, so that intended to reposition the movable element (9) of the pressure divider (8) into its initial position in such a way that the inlet opening (8b) connected to the pressure source (P2) communicates with the outlet opening (8f) providing the pressure (P3) for controlling the valve (4); the bladder (4) is, in this way, subjected to the pressure (P2), while the other inlet opening (8d) is obturated the other capsule (8) not receiving any signal.
- a second period provided to permit the relaxation of the two capsules (A,B), the movable element (9) of the pressure divider (8) retaining its position, since neither capsule is receiving any command signal.
- a third period during which each sensor (1) emits a data signal transmitted to the control device (2) which in turn emits a command signal transmitted to the second capsule (B) intended to displace the movable element (9) of the pressure divider (8) in the opposite direction over a path determined by the data delivered by the detection sensor (1) with a view to obtaining an appropriate mixture of the two pressures (P1, P2) for feeding the pressure (P3) for controlling the valve (4), corresponding to the requirements of the room (7), the other capsule (A) not receiving any signal, and
- a fourth period whose duration exceeds 50% of the duration of the complete cycle provided to permit the relaxation of the two capsules (A,B) , neither receiving any command signal, so that the movable element (9) of the pressure divider (8) retains the same position as during the preceding period, and the cycle recommences.

12. An operating cycle for the device according to claim 1 characterized in that the total duration takes several minutes and that it includes the following three periods :
- a first period during which the control device (2) emits a command signal (C2) transmitted to the capsule (B) intended to displace the movable element (9) of the pressure divider (8) into a position determined by the control data emitted by each detection sensor (1) of the room (7) so as to obtain an outlet pressure (P3) for the valve (4) appropriate for the ventilation requirement of the room (7), while the other capsule (A) does not receive any command signal.
- a second period provided for the relaxation of the two capsules (A,B), the movable element (9) of the pressure divider (8) retaining its position, since neither capsule is receiving any command signal, and
- a third period during which the value of the signal (S) emitted by the detection sensor (1) in the room (7) is compared with that of the preceding measurement, and during which, if the ventilation requirement is greater, the control device (2) emits a command signal (C2) transmitted to the capsule intended to displace the pressure divider (9) in such a way that the inlet opening (8d) connected to the lower pressure source (P1) communicates more widely with the outlet opening (8f) so as to supply a pressure (P3) for controlling the valve (4) that is closer to the lower pressure (1) the bladder (4) thus being subjected to a pressure closer to (P1) its volume decreases and the air flow increases, and if on the contrary, the ventilation requirement detected by each sensor (1) of the room (7) is lower, the control device (2) emits a command signal (C1) transmitted to the other capsule (A) in such a way that the movable element (9) of the pressure divider (8) is displaced in the opposite direction in such a way that the inlet opening (8e) connected to the higher pressure source (P2) communicates more widely with the outlet opening (8f) so as to provide a pressure (P3) for controlling the valve (4) that is closer to the higher pressure (P2) the bladder (4) being in this way subjected to the pressure closest to (P2) , its volume increases and the air flow decreases.

13. An operating cycle for the device according to claim 1 characterized in that it includes :
- a first period starting when the sensor (1) detects an occurrence, while the bladder (4) has a maximum volume and the ventilation flow rate its minimal, by the emission of a command signal (C2) from the control device transmitted to the capsule (B) intended to displace the pressure divider in the opposite direction, in such a way that the inlet opening (8d) connected to the new pressure (PI) communicates with the outlet opening (8f), the other inlet opening connected to the pressure (P2) being obturated, thus providing a pressure (P3) for controlling the bladder, this bladder being in this way subjected to the pressure P1 and its minimum volume, which corresponds to a maximum air flow, this period continuing by maintaining the state as long as the occurrence detection signals (S) follow at time intervals that are shorter than a predetermined duration.
- a second period which starts when the sensor (1) has not detected any occurrence during the above mentioned predetermined time interval while the bladder has a minimum volume and a maximum air flow, by the emission of a command signal (C1) from the control device transmitted to the capsule (A) connected to the pressure source P1 in such a way that the inlet opening (8e) connected to the pressure source P2 communicates with the outlet opening (8f), while ttie opening (8d) connected to the pressure P 1 is obturated, providing in this way a pressure P3 for controlling the bladder (4), this bladder (4) then being subjected to the pressure P2, its volume being at its maximum and the air flow at its minimum, this period continuing by maintaining this state as long as no occurence is detected.

## Patentansprüche

1. Vorrichtung zur Regulierung der Luftzufuhrrate in einem Raum mit geregelter Atmosphäre, die zumindest eine Meßsonde (1) umfaßt, die in dem fraglichen Raum (7) angeordnet ist, um die gewünschte Information, wie Temperatur, Wert der Luftfeuchtigkeitsmessung, Kohlendioxidwert und ähnliches oder noch die etwaige Bemannung des Raumes (7), zu erfassen, sowie einen Schieber (4) in Form einer verformbaren Blase, der in der Lüftungsleitung (6) des Raumes (7) angeordnet ist und durch den Regeldruck (P3) des Schiebers (4) abhängig von den Informationen, die von der Meßsonde (1) erfaßt werden, gesteuert wird, dadurch gekennzeichnet, daß sie einen Druckteiler (8) umfaßt, der zur Abgabe des Regeldrucks (P3) des Schiebers dient, der sich aus verschiedenen Drücken (P1) und (P2) von zwei Druckquellen, mit denen er verbunden ist, zusammensetzt; in Verbindung mit zwei Kapseln (A, B), die abhängig von empfangenen Einstellsignalen verformt werden und auf ein bewegliches Element (9) des Druckteilers (8) mit umgekehrter Wirkung wirken, so daß der Regeldruck (P3) abhängig von den genannten Einstellwerten verändert wird; sowie mit Energieversorgungsmitteln (13a, 13b), die für die Veränderung des Innendruckes in den Kapseln (A, B) abhängig von den empfangenen Einstellwerten notwendig sind; Mitteln (12a, 12b), die mit den Kapseln (A, B) verbunden sind, um diese von den Auswirkungen einer atmosphärischen Druckveränderung unabhängig zu machen; und mit einem Steuerorgan (2) der Energieversorgungsmittel (13a, 13b), das ein von der Meßsonde (1) ausgegebenes Signal (S) empfangen und in einem vorbestimmten Zyklus, der aus einer Folge von Versorgungs- und Entspannungsperioden der beiden Kapseln (A, B) besteht, ein Steuersignal des Regeldruckes (P3) ausgeben kann.

2. Vorrichtung nach Anspruch 1, dadurch gekennzeichnet, daß jede verformbare Kapsel (A, B) aus einem Körper (10a, 10b) in Form einer geschlossenen Hülle besteht, wobei ein Teil der Wand (11a, 11b) elastisch in Richtung des beweglichen Elementes (9) des Druckteilers (8) bewegbar ist, so daß dieser durch das Einstellsignal des Steuerorgans (2), das von dieser Kapsel empfangen wird, in eine bestimmte Position verschoben werden kann.

3. Vorrichtung nach Anspruch 2, dadurch gekennzeichnet, daß die Wand (11b) der Kapsel (B) eine geringere Dicke als die Wand (11a) der Kapsel (A) aufweist.

4. Vorrichtung nach Anspruch 1, dadurch gekennzeichnet, daß die beiden Kapseln (A, B) durch einen kalibrierten Durchlaß (12a, 12b) in der Art einer kontrollierten Undichtigkeit mit der Außenluft verbunden, so daß die Luftmengen, die während der Versorgungsperiode den Kapseln (A, B) entweichen können, vernachlässigbar sind.

5. Vorrichtung nach Anspruch 1, dadurch gekennzeichnet, daß die Mittel zum Verschieben des beweglichen Wandteiles (11a, 11b) jeder Kapsel (A, B) in Richtung des beweglichen Elementes (9) des Druckteilers (8) aus einem Widerstands-Heizelement (13a, 13b) bestehen, dessen Temperatur abhängig von dem angelegten elektrischen Strom zunimmt, wodurch der Innendruck dieser Kapsel erhöht und der bewegliche Wandteil zurückgedrängt wird.

6. Vorrichtung nach Anspruch 1, dadurch gekennzeichnet, daß das Steuerorgan (2) das Auslösen der Energieversorgungsperioden für die Kapseln (A, B) ermöglicht, sowie das Programmieren einer Folge von Versorgungsperioden dieser Kapseln (A, B), die Auswahl einer der beiden Kapseln für eine bestimmte Versorgungsperiode, die durch ihre Wirkung auf das bewegliche Element (8) des Druckteilers (9) die Öffnung des Schiebers (4) abhängig von den Signalen, die von der Sonde (1) ausgehen und während der Entspannungsperiode empfangen uurden, bestimmen kann, und die Bestimmung der Leistung, die in dieser Periode an die genannte Kapsel abhängig von den Signalen, die von der Sonde (1) während der Entspannungsperiode ausgehen, geliefert wird.

7. Vorrichtung nach Anspruch 1, dadurch gekennzeichnet, daß die in dem Raum (7) angeordnete Nachweissonde (1) eine Infrarotsonde ist.

8. Vorrichtung nach Anspruch 1, dadurch gekennzeichnet, daß die Energieversorgungsmittel der Kapseln (A, B) aus zumindest einer elektrischen Zelle bestehen.

9. Vorrichtung nach Anspruch 1, dadurch gekennzeichnet, daß eine Bremse (14) mit dem beweglichen Element (9) des Druckteilers (8) verbunden ist, die zur Verhinderung jeder störenden Fortsetzung seines Weges dient.

10. Vorrichtung nach Anspruch 1, dadurch gekennzeichnet, daß die Ausgangsleitung (8f) des Regeldruckes (P3) eine Drosselung (15) in konischer Form umfaßt.

11. Betriebszyklus der Vorrichtung nach Anspruch 1, dadurch gekennzeichnet, daß die Gesamtdauer mehrere Minuten beträgt und daß er die folgenden vier Perioden umfaßt:
- eine erste Periode, in der das Steuerorgan ein Einstellsignal (C1) ausgibt, das an die erste Kapsel (A) übertragen wird, das heißt, an jene, die für die Rückstellung des beweglichen Elementes (9) des Druckteilers (8) in die Ausgangsposition dient, so daß die Eingangsöffnung (8e), die mit der Druckquelle (P2) verbunden ist, mit der Ausgangsöffnung (8f) in Verbindung steht, die den Regeldruck (P3) des Schiebers (4) liefert, wobei die Blase (4) somit einem Druck (P2) ausgesetzt wird, während die andere Eingangsöffnung (8d) verschlossen ist und die andere Kapsel (B) kein Signal empfängt;
- eine zweite Periode, die für die Entspannung der beiden Kapseln (A, B) vorgesehen ist, wobei keine ein Einstellsignal empfängt und das bewegliche Element (9) des Druckteilers (8) seine Position beibehält;
- eine dritte Periode, in der jede Sonde (1) ein Informationssignal ausgibt, das an das Steuerorgan (2) übertragen wird, das selbst ein Steuersignal ausgibt, das an die zweite Kapsel (B) übertragen wird und zur Verschiebung des beweglichen Elementes (9) des Druckteilers (8) in die entgegengesetzte Richtung um eine Strecke dient, die durch die von der Nachweissonde (1) gegebene Information bestimmt wird, um eine richtige Mischung der beiden Versorgungsdrücke (P1, P2) des Regeldruckes (P3) des Schiebers (4) zu erhalten, die den Anforderungen des Raumes (7) entspricht, wobei die andere Kapsel (A) kein Signal empfängt;
- eine vierte Periode, deren Dauer mehr als 50% der gesamten Zyklusdauer beträgt und die zur Entspannung der beiden Kapseln (A, B) vorgesehen ist, wobei keine ein Einstellsignal empfängt und das bewegliche Element (9) des Druckteilers (8) dieselbe Position beibehält wie in der vorangehenden Periode und der Zyklus wieder beginnt.

12. Betriebszyklus der Vorrichtung nach Anspruch 1, dadurch gekennzeichnet, daß die Gesamtdauer mehrere Minuten beträgt und daß er die folgenden drei Perioden umfaßt:
- eine erste Periode, in der das Steuerorgan (2) aufgrund der Steuerinformationen, die von jeder Nachweissonde (1) des Raumes (7) ausgegeben werden, ein Einstellsignal (C2) ausgibt, das an die Kapsel (B) übertragen wird, die zur Verschiebung des beweglichen Elementes (9) des Druckteilers (8) in eine bestimmte Position dient, um einen Ausgangsdruck (P3) des Schiebers (4) zu erhalten, der den Belüftungsanforderungen des Raumes (7) entspricht, während die andere Kapsel (A) kein Einstellsignal empfängt;
- eine zweite Periode, die für die Entspannung der beiden Kapseln (A, B) vorgesehen ist, wobei keine ein Einstellsignal empfängt und das bewegliche Element (9) des Druckteilers (8) seine Position beibehält; und
- eine dritte Periode, in der der Wert des von der Nachweissonde (1) im Raum ausgegebenen Signales (S) mit jenem der vorangehenden Messung verglichen wird und in der, wenn der Belüftungsbedarf größer ist, das Steuerorgan (2) ein Einstellsignal (C2) ausgibt, das an die Kapsel übertragen wird, die zum Verschieben des Druckteilers (8) bestimmt ist, so daß die Eïngangsöffnung (8d), die mit der schwächeren Druckquelle (P1) in Verbindung steht, stärker mit der Ausgangsöffnung (8f) verbunden wird, um so einen Regeldruck (P3) des Schiebers (4) zu erhalten, der näher dem geringeren Druck (P1) liegt, wobei die Blase (4) auf diese Weise einem Druck ausgesetzt wird, der näher bei (P1) liegt, so daß ihr Volumen abnimmt und der Luftstrom zunimmt, und wenn im Gegensatz dazu der von jeder Sonde (1) im Raum (7) nachgewiesene Belüftungsbedarf geringer ist, das Steuerorgan (2) ein Einstellsignal (C1) ausgibt, das an die andere Kapsel (A) übertragen wird, so daß das bewegliche Element (9) des Druckteilers (8) in die umgekehrte Richtung verschoben wird, so daß die Eingangsöffnung (8e), die mit der stärkeren Druckquelle (P2) in Verbindung steht, stärker mit der Ausgangsöffnung (8f) verbunden wird, um so einen Regeldruck (P3) des Schiebers (4) zu erhalten, der näher dem höheren Druck (P2) liegt, wobei die Blase (4) auf diese Weise einem Druck ausgesetzt wird, der näher bei (P2) liegt, so daß ihr Volumen zunimmt und der Luftstrom abnimmt.

13. Betriebszyklus der Vorrichtung nach Anspruch 1, dadurch gekennzeichnet, daß er folgendes umfaßt:
- eine erste Periode, die, sobald die Sonde (1) eine Anwesenheit erfaßt, während die Blase (4) ein maximales Volumen besitzt und die Luftzufuhrrate minimal ist, mit der Ausgabe eines Einstellsignales (C2) des Steuerorgans beginnt, das an die Kapsel (B) übertragen wird, die zum Verschieben in die umgekehrte Richtung des Druckteilers dient, so daß die Eingangsöffnung (8d),die mit dem neuen Druck P1 verbunden ist, mit der Ausgangsöffnung (8f) in Verbindung steht und die andere mit dem Druck P2 verbundene Eïngangsöffnung verschlossen ist, um so einen Regeldruck P3 der Blase zu erhalten, wobei diese Blase somit dem Druck P1 ausgesetzt wird und ihr Volumen minimal ist, was einem maximalen Luftstrom entspricht, wobei diese Periode zur Aufrechterhaltung dieses Zustandes fortgesetzt wird, solange die Anwesenheits-Nachweissignale in kürzeren als den vorbestimmten Zeitabständen aufeinanderfolgen;
- eine zweite Periode, die, sobald die Meßsonde (1) keine Anwesenheit in einem Zeitraum der obengenannten bestimmten Dauer nachgewiesen hat, während die Blase ein minimales Volumen besitzt und der Luftstrom maximal ist, mit der Aussendung eines Einstellsignales (C1) des Steuerorgans beginnt, das an die Kapsel (A) übertragen wird, die mit der Druckquelle P1 verbunden ist, so daß die Eingangsöffnung (8e), die mit der Druckquelle P2 in Verbindung steht, mit der Ausgangsöffnung (8f) verbunden ist, während die Öffnung (8d) die mit dem Druck P1 verbunden ist, verschlossen ist, um so einen Regeldruck P3 der Blase (4) zu erhalten, wobei diese Blase (4) auf diese Weise dem Druck P2 ausgesetzt wird und ihr Volumen maximal ist, was einem minimalen Luftstrom entspricht, wobei diese Periode zur Aufrechterhaltung dieses Zustandes fortgesetzt wird, solange keine Anwesenheit nachgewiesen wird.
